# EUROPÄISCHE PATENTSCHRIFT

(11) **EP 2 500 661 B1**
(45) Veröffentlichungstag und Bekanntmachung des Hinweises auf die Patenterteilung: **29.06.2016**
(21) Anmeldenummer: 12156874.5
(22) Anmeldetag: 24.02.2012
(51) Int. Cl.: F24C 15/16

(54) **Vorrichtung mit einem Gargutträger, für ein Gargerät, Gargerät mit einem entsprechenden Vorrichtung sowie Verfahren zum Bewegen eines Gargutträgers in einer Aufnahme**
Device with a cooked food holder, for a cooker, cooker with such a device and method for moving a cooked food holder in a holder
Dispositif avec un support de produit de cuisson, pour un appareil de cuisson, appareil de cuisson doté d'un dispositif correspondant, ainsi que procédé de déplacement d'un support de produit de cuisson dans un réceptacle

(30) Priorität: 18.03.2011 ES 201130378
(43) Veröffentlichungstag der Anmeldung: 19.09.2012
(73) Patentinhaber: BSH Hausgeräte GmbH, 81739 München (DE)
(72) Erfinder: Galindo Perez, Juan Jose, 50007 Zaragoza (ES)

(56) Entgegenhaltungen:
- WO-A1-2004/025186
- WO-A2-2010/099037
- DE-A1-102006 061 096
- JP-A- 2002 071 267
- KR-Y1- 200 195 815
- US-A- 2 064 096
- US-A- 2 860 929
- US-A1- 2006 152 118
- US-A1- 2006 192 469
- US-B1- 7 087 862
- US-B1- 7 735 481

## Beschreibung

Die Erfindung betrifft einen Gargutträger für ein Gargerät, an dem an einer Längsseite zumindest zwei Führungselemente zum Führen des Gargutträgers in einer schienenartigen Aufnahme angeordnet sind. Des Weiteren betrifft die Erfindung ein Gargerät mit einem entsprechenden Gargutträger. Darüber hinaus betrifft die Erfindung auch eine Vorrichtung für ein Gargerät mit einem Gargutträger und einer schienenartigen Aufnahme. Des Weiteren betrifft die Erfindung ein Verfahren zum Bewegen eines Gargutträgers in einer schienenartigen Aufnahme, bei welchem Führungselemente an dem Gargutträger in der Aufnahme geführt werden und dadurch der Gargutträger relativ zur Aufnahme verschoben wird.

Gargutträger sind in vielfältiger Ausgestaltung bekannt. So sind beispielsweise Backbleche oder Grillpfannen bekannt, die in einen Garraum eines Backofens eingebracht werden können. Darüber hinaus sind als Gargutträger Gitterroste bekannt, die entsprechend positioniert werden können. Üblicherweise sind dabei an den Wänden der Muffel, die den Garraum begrenzt, entsprechende schienenartige Aufnahmen integral angeordnet oder lösbar daran befestigt. Durch diese Vorrichtungen kann der Gargutträger in den Garraum auf spezifischem Höhenniveau und somit auf spezifischen Einschubebenen eingebracht und gehalten werden. Darüber hinaus können diese Gargutträger dann in den Aufnahmen weit hineingeschoben werden bzw. herausgezogen werden.

Aus der WO 2004/025 186 A1 ist eine Gargutauflage gezeigt, die auf einem Schienenauszug angeordnet werden kann. Der Schienenauszug umfasst ein oberes und ein unteres Kugellager.

Darüber hinaus ist aus der US 7,087,862 B1 eine entsprechende Ausgestaltung gezeigt.

In der US 2006/0192469 A1 ist ein Haushaltskältegerät gezeigt, welches eine Aufnahmebox für Gemüse aufweist. Diese Aufnahmebox weist an ihren Seitenrändern Rollen auf, mittels denen die Box in horizontaler Richtung auf einer Schiene bewegt werden kann.

Aus KR 200,195,815 Y1 ist eine Schublade für einen Kühlschrank bekannt. Diese Schublade weist mindestens zwei Führungselemente an seiner Flansch auf.

Aus US 2,860,929 A1 ist eine Auszugsvorrichtung für einen Schrank bekannt. Diese Auszugsvorrichtung weist mehrere Führungselemente auf.

Aus der US 7,735,481 B1 ist ein Gargutträger bekannt, an dessen gegenüberliegenden Längsseiten jeweils zwei Rollen beabstandet zueinander angeordnet sind. Die Rollen sind mit ihren Achsen auf gleichem Höhenniveau angeordnet. Darüber hinaus weisen sie einen Durchmesser auf, der im Wesentlichen der lichten Weite einer Aufnahme für den Gargutträger entspricht. Es kann somit nur ein horizontales Verschieben des Gargutträgers in diese Aufnahme erfolgen. Ein Kippen oder dergleichen ist dadurch ausgeschlossen. Durch eine derartige Ausgestaltung ist einerseits die Bewegungsführung des Gargutträgers eingeschränkt. Andererseits kann dadurch in unerwünschter Weise ein zu weites Herausziehen des Gargutträgers erfolgen, und dieser aus der Aufnahme herausfallen.

Es ist Aufgabe der vorliegenden Erfindung, eine Vorrichtung mit einem Gargutträger als auch ein Gargerät mit einem entsprechenden Gargutträger oder einer Vorrichtung zu schaffen, mit welchem bzw. mit welcher eine verbesserte Bewegungsführung des Gargutträgers ermöglicht ist. Des Weiteren ist es Aufgabe, ein Verfahren zu schaffen, bei dem die Bewegungsführung des Gargutträgers in der Aufnahme verbessert ist. Insbesondere soll dabei die Bewegungsführung flexibler und sicherer erfolgen können.

Diese Aufgabe wird durch eine Vorrichtung mit einem Gargutträger, ein Gargerät und ein Verfahren zum Bewegen eines Gargutträgers in einer schienenartigen Aufnahme gemäß den unabhängigen Ansprüchen gelöst.

Ein erfindungsgemäßer Gargutträger für ein Gargerät umfasst Führungselemente, die an einer Längsseite des Gargutträgers zum Führen des Gargutträgers in einer schienenartigen Aufnahme angeordnet sind. Die Achsen der Führungselemente sind in vertikaler Richtung betrachtet auf unterschiedlichen Höhenlagen angeordnet. Dies bedeutet, dass die Führungselemente somit quasi in vertikaler Richtung versetzt zueinander positioniert sind. Dadurch kann die Führung des Gargutträgers in der Aufnahme wesentlich flexibler und variabler erfolgen. Insbesondere können somit auch kombinierte lineare Schiebebewegungen als auch Kippbewegungen durchgeführt werden. Dies alles ist dahingehend gewährleistet, dass der Gargutträger durch seine erfindungsgemäße Spezifikation dennoch sicher in der Aufnahme geführt werden kann und darüber hinaus auch ohne ein Verspreizen und Verklemmen geführt werden kann.

Es ist vorgesehen, dass die Führungselemente mit den Achsen an einer Trägerplatte befestigt sind. Dies gewährleistet eine besonders stabile Anbringung und verleiht der Ausgestaltung eine Robustheit gegenüber mechanischen Krafteinwirkungen.

Es ist vorgesehen, dass die Achsen der Führungselemente unter einem randseitigen, insbesondere sich horizontal erstreckenden Flansch des Gargutträgers angeordnet sind. Dies gewährleistet eine sehr geschützte und darüber hinaus Bauraum einsparende Ausgestaltung.

Es ist vorgesehen, dass die Trägerplatte an der Unterseite eines Flansches angeordnet ist, beabstandet zu einer Außenseite eines wannenartigen Bereichs des Gargutträgers angeordnet ist. Bezüglich der Befestigung der Trägerplatte ist dabei eine sehr mechanisch stabile Position gewährleistet. Damit ist die Trägerplatte auch insbesondere gegenüber Krafteinwirkungen von oben, beispielsweise beim Einsetzen des Gargutträgers in die Aufnahme sicher geschützt, sodass ein Verbiegen oder Abbrechen der Trägerplatte verhindert werden kann.

Durch die beabstandete Anordnung zu einer Außenseite eines wannenartigen Bereichs kann dennoch eine gewisse Elastizität der Trägerplatte im Hinblick auf ihre Bewegungsmöglichkeit beim Einwirken von seitlichen Kräften gewährleistet werden. Darüber hinaus ist durch diese Positionierung auch ein gegenüber dem zugewandten Rand der Aufnahme gebildeter Verschiebeanschlag gewährleistet. Durch die Trägerplatte kann somit auch eine Verkippung des Gargutträgers in einer Horizontalebene beim Bewegen des Gargutträgers in der Aufnahme vermieden werden.

Es ist vorgesehen, dass sich die Führungselemente in horizontaler Richtung maximal bis zu einem äußeren Rand des Flansches des Gargutträgers nach außen erstrecken. Dadurch wird ein Nachaußenüberstehen dieser Komponenten gegenüber den maximalen Ausmaßen des Gargutträgers verhindert. Dies trägt ebenfalls positiv zur kompakten und platzsparenden Ausgestaltung des Gargutträgers bei. Insbesondere tritt somit beim Führen des Gargutträgers in der Aufnahme kein unerwünschter Überstand auf, der an Wänden der Aufnahme unerwünscht reiben könnte. Unerwünschter Verschleiß oder Geräuschbildung ist dadurch vermieden.

Vorzugsweise weist der Flansch eine Aussparung auf, durch welche sich ein erstes Führungselement bereichsweise über das Niveau der Oberseite des Flansches erstreckt. Es wird also eine Ausgestaltung geschaffen, bei der sich dieses erste Führungselement, welches mit seiner Achse unterhalb des Flansches angeordnet ist, durch diese Aussparung hindurch erstreckt und zwar derart, dass es erhaben über das Niveau der Oberseite übersteht. Durch diese Ausgestaltung wird eine besonders zuverlässige Bewegungsführung des ersten Führungselements gewährleistet und ermöglicht gleichzeitig ein Kontaktieren dieses ersten Führungselements mit einer Deckenwand bzw. einem oberen Schenkel der Aufnahme.

Vorzugsweise ist vorgesehen, dass das erste Führungselement das in Längsrichtung des Gargutträgers betrachtet hintere Führungselement ist. Dies ist insbesondere im Hinblick auf die bereits angesprochene Kippbewegung des Gargutträgers besonders vorteilhaft.

Vorzugsweise ist vorgesehen, dass ein Führungselement, insbesondere ein in Längsrichtung des Gargutträgers vorderes zweites Führungselement, vollständig unter dem Flansch angeordnet ist. Dies gewährleistet insbesondere in Kombination mit der spezifischen Positionierung des ersten Führungselements und dem Hindurcherstrecken durch eine Aussparung im Flansch eine besonders hervorzuhebende variable und flexible Bewegungsführung des Gargutträgers bei hoher Führungssicherheit und besonderer Leichtgängigkeit der Bewegung.

Vorzugsweise ist vorgesehen, dass die beiden Führungselemente an einer ersten Längsseite des Gargutträgers unmittelbar benachbart zueinander in einem hinteren Eckbereich des Gargutträgers angeordnet sind. Die angesprochenen Bewegungsmöglichkeiten, insbesondere im Hinblick auf das Realisieren einer Kippbewegung, sind dadurch besonders vorteilhaft möglich. Insbesondere ist dadurch gewährleistet, dass ein Nutzer des Gargutträgers nur geringe Kräfte aufwenden muss, um den Gargutträger zu heben und eine Kippbewegung nach oben durchführen zu können. Durch die Anordnung in dem hinteren Eckbereich ist es besonders vorteilhaft ermöglicht, dass im nahezu vollständig ausgezogenen Zustand des Gargutträgers eine besonders einfache Entnahme des Gargutträgers aus der Aufnahme ermöglicht wird, indem lediglich dann eine leichte Kippbewegung nach oben erfolgt und durch weiteres horizontales Herausziehen dann der Gargutträger von der Aufnahme gelöst werden kann.

Vorzugsweise sind die Führungselemente Rollen, die drehbar um ihre horizontal orientierten Achsen gelagert sind. Rollen bilden besonders hervorzuhebende Führungselemente, da sie selbst relativ gegenüber dem Gargutträger bewegbar sind und darüber hinaus eine besonders geräuscharme und leichtgängige Bewegung gewährleisten.

Eine erfindungsgemäße Vorrichtung für ein Gargerät umfasst einen erfindungsgemäßen Gargutträger oder eine vorteilhafte Ausgestaltung davon. Die Vorrichtung umfasst darüber hinaus eine schienenartige Aufnahme, in welche die Führungselemente im mit der Aufnahme verbundenen Zustand des Gargutträgers angeordnet sind.

Vorzugsweise ist vorgesehen, dass an den beiden gegenüberliegenden Längsseiten des Gargutträgers jeweils zwei derartige Führungselemente angeordnet sind. Diese greifen im mit der Aufnahme verbundenen Zustand in jeweils eine von zwei gegenüberliegenden Aufnahmen ein.

Die Aufnahme ist ein umgelegtes U-Profil, in welches sich der Flansch hineinerstreckt. Die Aufnahme bildet daher quasi ein längliches Hohlprofil, welches auf der zum Gargutträger hingewandten Seite offen ausgebildet ist. Die Aufnahme und Führung des Gargutträgers ist dadurch besonders begünstigt.

Vorzugsweise ist vorgesehen, dass die Achsen der Führungselemente in vertikaler Richtung so versetzt sind, dass ein Abstand zwischen der obersten Stelle des höher gelegenen Führungselements und der tiefsten Stelle des niedriger gelegenen Führungselements der vertikalen lichten Weite der Aufnahme entspricht. Im ungekippten Zustand des Gargutträgers ist dieser daher mit den Führungselementen sehr passgenau in der Aufnahme in horizontaler linearer Richtung bewegbar. Vorzugsweise ist vorgesehen, dass das höhergelegene Führungselement in der ungekippten Lage des Gargutträgers mit seiner tiefsten Stelle beabstandet zum Boden eines unteren horizontalen Schenkels der Aufnahme angeordnet ist. Insbesondere ist dabei vorgesehen, dass dieses höhergelegene Führungselement mit seiner obersten Stelle an der Unterseite eines oberen horizontalen Schenkels an der Aufnahme anliegend angeordnet ist. Dieses Konzept begünstigt in spezifischen Stellungen des Gargutträgers relativ zur Aufnahme eine besonders einfache Durchführung der Kippbewegung.

Vorzugsweise ist vorgesehen, dass das tiefergelegene Führungselement in der ungekippten Lage des Gargutträgers mit seiner höchsten Stelle beabstandet zur Unterseite eines oberen horizontalen Schenkels der Aufnahme angeordnet ist. Insbesondere ist hier vorgesehen, dass das tiefergelegene Führungselement mit seiner tiefsten Stelle an den Boden eines unteren horizontalen Schenkels der Aufnahme anliegend angeordnet ist. Die oben genannten Vorteile werden hierdurch nochmals begünstigt. Gerade im Zusammenwirken mit den spezifischen Anlagepositionen und der genannten beabstandeten Position des höhergelegenen Führungselements kann dabei eine Vorrichtung erreicht werden, die eine besonders präzise und mit minimalen Spiel behaftete lineare Bewegungsführung des Gargutträgers gewährleistet. Andererseits ist dadurch auch eine sehr präzise Durchführung der Kippbewegung zum Einsetzen oder Entnehmen des Gargutträgers in bzw. aus der Aufnahme gewährleistet.

Vorzugsweise ist vorgesehen, dass an einer Unterseite eines oberen horizontalen Schenkels der Aufnahme eine Erhebung ausgebildet ist, welche als Anschlag für das höher gelegene Führungselement und als Auszugstopp für den Gargutträger im ungekippten Zustand des Gargutträgers ausgebildet ist. Durch diesen, in das Hohlprofil hineinragenden Anschlag wird somit gewährleistet, dass bei einem horizontalen Verschieben des Gargutträgers in der Aufnahme dieser nicht unerwünscht aus der Aufnahme rausgezogen wird und dadurch beispielsweise zu Boden fallen würde. Es ist somit sicher gewährleistet, dass auch bei maximalem Auszug des Gargutträgers dieser nicht unerwünscht von der Aufnahme entnommen werden kann.

Durch die integrale Ausbildung des Anschlags in die Aufnahme kann auch hier eine bauteilreduzierte Ausgestaltung geschaffen werden. Darüber hinaus ist durch diese Ausgestaltung des Anschlags, welcher insbesondere integral in der Aufnahme einstückig ausgebildet ist, auch eine sehr mechanisch robuste und belastbare Realisierung erreicht.

Vorzugsweise ist vorgesehen, dass an einem Boden eines unteren horizontalen Schenkels der Aufnahme, insbesondere am hinteren Rand des Bodens, ein Anschlagelement für das in Längsrichtung des Gargutträgers betrachtet hintere Führungselement ausgebildet ist. Durch dieses weitere Anschlagelement kann somit gewährleistet werden, dass auch im maximal eingeschobenen Zustand des Gargutträgers in die Aufnahme der Gargutträger quasi nicht zu weit nach hinten und somit gegebenenfalls wieder über das hintere Ende der Aufnahme hinaus geschoben wird. Dadurch kann auch vermieden werden, dass andere Komponenten des Gargeräts, und insbesondere der Muffel, beschädigt werden.

Vorzugsweise ist vorgesehen, dass der Gargutträger im mit der Aufnahme verbundenen Zustand nach oben kippbar ist. Insbesondere ist die Ausgestaltung so konzipiert, dass die Verkippung derart erfolgt, dass das höhergelegene Führungselement an einem an der Unterseite eines oberen horizontalen Schenkels der Aufnahme angeordneten Anschlagelements vorbeiführbar ist.

Des Weiteren betrifft die Erfindung ein Gargerät, insbesondere einen Backofen, mit einer erfindungsgemäßen Vorrichtung oder einer vorteilhaften Ausgestaltung davon. Die Vorrichtung ist an einer den Garraum des Gargeräts begrenzenden Muffel angeordnet. Es kann dabei vorgesehen sein, dass die Aufnahmen fest, insbesondere integral mit der Muffel ausgebildet sind. Es kann jedoch auch vorgesehen sein, dass die Aufnahmen zerstörungsfrei lösbar an der Muffel befestigt sind. Insbesondere kann dann auch eine Entnahme, beispielsweise zu Wartungszwecken, zu Reinigungszwecken oder zum Austausch, vorgenommen werden.

Bei einem erfindungsgemäßen Verfahren zum Bewegen eines Gargutträgers in einer schienenartigen Aufnahme, bei welchem Führungselemente an dem Gargutträger in der Aufnahme geführt werden, wird der Gargutträger relativ zur Aufnahme verschoben bzw. kann relativ dazu verschoben werden.

Ein an dem Gargutträger angeordnetes erstes Führungselement wird an einer Unterseite eines oberen Schenkels der Aufnahme entlanggleitend positioniert und beabstandet zum Boden eines unteren Schenkels der Aufnahme geführt. Ein gegenüber dem ersten Führungselement in vertikaler Richtung betrachtet tieferliegendes zweites Führungselement wird an dem Boden des unteren Schenkels entlanggleitend positioniert und beabstandet zur Unterseite des oberen Schenkels geführt. Die bereits zu dem Gargutträger und zur Vorrichtung genannten Vorteile werden hier auch bei der Bewegungsführung des Gargutträgers erreicht.

Vorzugsweise wird vorgesehen, dass der Gargutträger zum Entnehmen aus der Aufnahme in einer spezifischen Auszugsstellung, insbesondere einer maximalen Auszugsstellung, nach oben gekippt wird, derart, dass das höhergelegene Führungselement beim weiteren horizontalen Ausziehen des Gargutträgers an einem an der Unterseite des oberen Schenkels der Aufnahme ausgebildeten Anschlag vorbeigeführt wird.

Vorteilhafte Ausführungen des erfindungsgemäßen Gargutträgers und der erfindungsgemäßen Vorrichtung sind vorteilhafte Ausgestaltungen des erfindungsgemäßen Verfahrens.

Weitere Merkmale der Erfindung ergeben sich aus den Ansprüchen, den Figuren und der Figurenbeschreibung. Die vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar, ohne den Rahmen der Erfindung zu verlassen.

Ausführungsbeispiele der Erfindung werden nachfolgend anhand schematischer Zeichnungen näher erläutert. Es zeigen:
- Fig. 1: eine perspektivische Darstellung eines Ausführungsbeispiels eines erfindungsgemäßen Gargeräts;
- Fig. 2: eine perspektivische Darstellung eines Teilausschnitts eines Ausführungsbeispiels einer erfindungsgemäßen Vorrichtung;
- Fig. 3: eine weitere perspektivische Darstellung eines Teilausschnitts der Vorrichtung gemäß Fig. 2;
- Fig. 4: eine Draufsicht auf einen Teilausschnitt der Vorrichtung gemäß Fig. 2 und 3;
- Fig. 5: eine perspektivische Darstellung eines Ausführungsbeispiels einer schienenartigen Aufnahme einer Vorrichtung;
- Fig. 6: eine Seitenansicht der Vorrichtung im vollständig eingeschobenen Zustand des Gargutträgers in die Aufnahme;
- Fig. 7: eine Seitenansicht der Vorrichtung gemäß Fig. 6 in einer spezifischen Auszugsstellung des Gargutträgers mit bereits erfolgter Kippbewegung des Gargutträgers; und
- Fig. 8: eine Seitenansicht der Vorrichtung gemäß Fig. 6 und 7 im nahezu entnommenen Zustand des Gargutträgers aus der Aufnahme.

In den Figuren werden gleiche oder funktionsgleiche Elemente mit den gleichen Bezugszeichen versehen.

In Fig. 1 ist in einer schematischen perspektivischen Darstellung ein als Backofen ausgebildetes Gargerät 1 gezeigt. Das Gargerät 1 umfasst beispielhaft Kochzonen 2, 3, 4 und 5. Darüber hinaus umfasst es einen Garraum 6, der durch Wände einer Muffel 7 begrenzt ist. Frontseitig weist die Muffel 7 eine Beschickungsöffnung auf, die durch eine in Fig. 1 nicht gezeigte Tür verschließbar ist. In den Garraum 6 können Gargutträger 8, welche beispielsweise Backbleche oder Gitterroste oder Grillpfannen oder dergleichen sein können, eingebracht werden. Dazu sind an gegenüberliegenden vertikalen Muffelwänden 9 und 10 schienenartige Aufnahmen angeordnet. Diese sind jeweils paarweise einander zugeordnet, sodass im Hinblick auf die Höhe (y-Richtung) unterschiedliche Einschubebenen vorgegeben werden. So sind beispielsweise in der Darstellung in Fig. 1 paarweise zugeordnete schienenartige Aufnahmen 11 und 12 vorgesehen, welche eine obere Einschubebene im Garraum 6 angeben. Darüber hinaus sind beispielhaft noch zwei weitere paarweise zugeordnete schienenartige Aufnahmen 13 und 14 ausgebildet, welche eine untere Einschubebene für den Gargutträger 8 vorgeben.

In Fig. 2 ist in einer perspektivischen Darstellung ein Teilausschnitt einer Vorrichtung 15 gezeigt, welche sich durch den Gargutträger 8 und beispielhaft durch die Aufnahmen 11 und 12 bildet. In Fig. 2 ist lediglich der Teilausschnitt der Vorrichtung 15 gezeigt, bei der die Aufnahme 11 dargestellt ist. Wie dabei zu erkennen ist, ist die Aufnahme 11 ein einstückiges Hohlprofil, welches ein umgelegtes U-Profil darstellt. Es weist einen oberen horizontalen Schenkel 16, eine vertikale Wand 17 und einen unteren horizontalen Schenkel 18 auf.

Der Gargutträger 8 umfasst im gezeigte Ausführungsbeispiel einen wannenartigen Bereich 19, an dessen oberen Rand ein vollständig umlaufender, horizontal orientierter Flansch 20 ausgebildet ist.

In einem linken hinteren Eckbereich 21 des Gargutträgers 8 ist an der Unterseite 22 des Flansches 20 eine Trägerplatte 23 befestigt. Die Trägerplatte 23 ist zur Aufnahme von zwei als Rollen ausgebildeten Führungselementen 24 und 25 vorgesehen. Die Führungselemente 24 und 25 sind mit ihren Achsen 26 und 27, die sich horizontal erstrecken, drehbar gelagert. In vertikaler Richtung und somit in y-Richtung, sind diese Achsen 26 und 27 in unterschiedlichen Höhenlagen angeordnet. Das erste Führungselement 24, welches im Hinblick auf die Längsrichtung (z-Richtung) des Gargutträgers 8 hinter dem zweiten Führungselement 25 angeordnet ist, ist im Ausführungsbeispiel das höhergelegene Führungselement.

Die beiden Rollen entsprechen den Führungselementen 24 und 25 und weisen den gleichen Durchmesser auf.

Wie aus der Darstellung in Fig. 2 zu entnehmen ist, sind die beiden Führungselemente 24 und 25 an der linken Längsseite 28 des Gargutträgers 8 angeordnet. Auf der in Fig. 2 nicht zu erkennenden gegenüberliegenden Längsseite sind in analoger Weise und symmetrisch dazu angeordnet im rechten Eckbereich ebenfalls zwei Führungselemente positioniert, die als Rollen ausgebildet sind und höhenversetzt angeordnet sind.

Wie darüber hinaus zu erkennen ist, weist der Flansch 20 ein Loch bzw. eine durchgängige Aussparung 29 auf. Durch diese erstreckt sich das erste Führungselement 24 von unten kommend bereichsweise hindurch. Die Erstreckung erfolgt dabei derart, dass sich das Führungselement 24 mit seiner höchsten Stelle in y-Richtung höher bewegt als eine Oberseite 30 des Flansches 20.

Wie in der Darstellung gemäß Fig. 3, welche eine Frontansicht der Darstellung in Fig. 2 darstellt, zu erkennen ist, liegt das vordere, tiefergelegene Führungselement 25 mit einer tiefsten Stelle 31 auf einem Boden 32 des unteren Schenkels 18 auf. Eine in Fig. 3 nicht erkennbare jedoch beispielsweise in Fig. 6 gezeigte oberste Stelle 33 des zweiten Führungselements 25 ist hingegen beabstandet zu einer Unterseite 34 des oberen Schenkels 16 angeordnet. Insbesondere ist dabei der Flansch 20 zwischenliegend zwischen dieser Unterseite 34 und der obersten Stelle 33.

Andererseits ist eine oberste Stelle 35 des ersten Führungselements 24 direkt anliegend an dieser Unterseite 34. Demgegenüber ist eine in Fig. 3 nicht gezeigte, jedoch in Fig. 6 erkennbare tiefste Stelle 36 des ersten Führungselements 24 beabstandet und kontaktfrei mit dem Boden 32 des unteren Schenkels 18 angeordnet. Die Darstellungen in Fig. 2 und 3 zeigen dabei die ungekippte horizontale Lage des Gargutträgers 8, wenn er ausgehend von der Darstellung in Fig. 2 derart weit in die Aufnahme 11 hineingeschoben ist, dass beide Führungselemente 24 und 25 zwischen den Schenkeln 16 und 18 liegen.

In der Darstellung in Fig. 3 ist auch zu erkennen, dass sich das erste Führungselement 24 über das Niveau bzw. die Oberseite 30 des Flansches 20 erhebt.

Darüber hinaus ist in der Darstellung in Fig. 3 auch erkennbar, dass an der Unterseite 34 ein sich nach unten und somit in Richtung des Bodens 32 erhebender Anschlag 37 bildet. Dieser dient als Auszugsstopp für den Gargutträger 8, wenn dieser in einer spezifischen maximalen Auszugsstellung noch in der Aufnahme 11 angeordnet ist. Es kann dabei bei horizontaler Verschiebebewegung vermieden werden, dass der Gargutträger 8 zu weit nach außen gezogen wird und aus der Aufnahme 11 herausfallen würde.

Wie insbesondere in der Darstellung in Fig. 2 zu erkennen ist, erstreckt sich der obere Schenkel 16 über einen kürzeren Weg in z-Richtung als der untere Schenkel 18. Dies ist dahingehend besonders vorteilhaft, da somit der Gargutträger 8 sehr einfach und nach unten gehalten aus der Aufnahme 11 herausgenommen und wieder eingesetzt werden kann.

Die zu Fig. 3 angesprochene Ausführung mit dem Anschlag 37 ist dahingehend realisiert, dass dieser Anschlag 37 relativ nahe zu einem vorderen Ende 38 des oberen Schenkels 16 an der Unterseite 34 ausgebildet ist.

In der Darstellung gemäß Fig. 4 ist eine Draufsicht auf die Vorrichtung 15 gemäß Fig. 2 und Fig. 3 gezeigt, wobei auch hier lediglich der Teilausschnitt im linken hinteren Eckbereich 21 des Gargutträgers 8 dargestellt ist. Es ist zu erkennen, dass in Längsrichtung A (y-Richtung) das hintere erste Führungselement 24 durch die Aussparung 29 sich hindurch erstreckt.

Darüber hinaus ist zu erkennen, dass der Anschlag 37 insbesondere dadurch gebildet ist, dass in dem oberen Schenkel 16 eine Prägung 39 ausgebildet ist. Dadurch ergibt sich die bereits angesprochene und in der perspektivischen Darstellung der Aufnahme 11 in Fig. 5 gezeigte Ausführung des Anschlags 37.

An einem hinteren Ende 40 der Aufnahme 11 ist an den unteren Schenkel 18 angeformt ein weiteres Anschlagelement 41. Dies ist an dem hinteren Rand des unteren Schenkels 18 als Lasche vertikal nach oben orientiert ausgebildet. Dieses hintere Anschlagelement 41 dient dazu, dass im vollständig eingeschobenen Zustand des Gargutträgers 8 in die Aufnahme 11 dieser Gargutträger 8 nicht zu weit nach hinten hinausgeschoben wird. An diesem Anschlagelement 41 schlägt somit das erste Führungselement 24 an.

Wie insbesondere aus der Darstellung in Fig. 3 zu erkennen ist, und auch in der nachfolgenden Darstellung gemäß Fig. 6 bis 8 zu erkennen ist, sind die Achsen 26 und 27 der Führungselemente 24 und 25 in vertikaler Richtung betrachtet so versetzt, dass ein vertikaler Abstand zwischen der höchsten Stelle 35 des ersten Führungselements 24 und der tiefsten Stelle 31 des niedriger gelegenen zweiten Führungselements der lichten Weite der Aufnahme 11 entspricht und somit dem Abstand zwischen der Unterseite 34 und dem Boden 32 entspricht. Der Gargutträger 8 kann somit bei einer linearen horizontalen Bewegungsführung in der Aufnahme 11 relativ passgenau und somit sehr sicher und spielfrei geführt werden.

Wie im Weiteren anhand der seitlichen Ansichten der Vorrichtung 15 gemäß den Fig. 6 bis 8 näher erläutert wird, ist der Gargutträger 8 im mit der Aufnahme verbundenen Zustand nach oben kippbar. Insbesondere ist dabei ein derartiges Kippen möglich, dass das höhergelegene erste Führungselement 24 an dem an der Unterseite 34 des oberen horizontalen Schenkels 16 der Aufnahme 11 ausgebildeten Anschlag 37 vorbeiführbar ist.

So wird gemäß der Darstellung in Fig. 6, die den vollständig eingeschobenen Zustand des Gargutträgers 8 in die Aufnahme 11 zeigt, der Gargutträger 8 gemäß der Pfeildarstellung P1 nach vorne in linearer horizontaler Bewegungsführung herausgezogen. Durch die erkennbare versetzte Anordnung der Führungselemente 24 und 25 und das bereits zu Fig. 2 und 3 erläuterte Anliegen der jeweiligen Stellen an der Unterseite 34 einerseits und dem Boden 32 andererseits ist die genannte Bewegungsführung gewährleistet. Ist der Gargutträger 8 soweit nach vorne gezogen, dass er eine maximale Auszugsstellung erreicht hat, schlägt das hintere erste Führungselement 24 an dem Anschlag 37 an. Wird dann eine weitere nur horizontale lineare Bewegungsführung versucht, so ist ein weiteres Herausziehen nicht mehr möglich. Dies da quasi den beiden Führungselementen 24 und 25 aufgrund ihrer versetzten Anordnung und dem Nuranliegen einerseits an der Unterseite 34 und andererseits nur an dem Boden 32 diese ausschließlich horizontale Bewegungsführung gewährt ist. Wird dann in dieser spezifischen Auszugsstellung gemäß der Darstellung in Fig. 7 eine Kippbewegung gemäß der Pfeildarstellung P2 durchgeführt, so kann erreicht werden, dass das Führungselement 24 sich von der Unterseite 34 löst und bei gleichzeitigem weiteren Durchführen in dieser gekippten Stellung bezüglich eines weiteren horizontalen Ausziehens des Gargutträgers 8 dann dieses Führungselement 24 an diesem Anschlag 37 vorbeigeführt werden kann.

Dies ist dann in der Ansicht in Fig. 8 gezeigt, wobei hier der Gargutträger 8 bereits in fortgeführter weiterer linearer Bewegung nach außen gezogen ist. Dies nachdem er nach dem Vorbeiführen des Führungselements 24 an dem Anschlag 37 in der gekippten Stellung gemäß Fig. 7 wieder in die ungekippte Stellung zurückgeführt wird und dann gemäß der Pfeildarstellung P3 wiederum ausschließlich linear horizontal weiter nach außen gezogen wird.

In den Darstellungen gemäß Fig. 7 und 8 wird auch die Vorteilhaftigkeit des an dem vorderen Ende kürzeren oberen Schenkels 16 erkennbar.

In analoger Weise kann dann das Wiedereinsetzen des Gargutträgers 8 in die Aufnahme 11 erfolgen. Die Erläuterungen zu Fig. 7 und Fig. 8 werden dabei in umgekehrter Reihenfolge durchgeführt.

Die Erläuterung erfolgte zu den Fig. 2 bis 8 lediglich bezüglich der gezeigten Teilausschnitte. In analoger Weise erfolgt natürlich auch die Bewegungsführung der in den gegenüberliegenden rechten hinteren Eckbereich des Gargutträgers 8 positionierten weiteren Führungselemente, die sich in der schienenartigen Aufnahme 12 bewegen.

### Bezugszeichenliste

- 1: Gargerät
- 2, 3, 4, 5,: Kochzonen
- 6: Garraum
- 7: Muffel
- 8: Gargutträger
- 9, 10: Seitenwände
- 11, 12, 13, 14: schienenartige Aufnahmen
- 15: Vorrichtung
- 16: oberer Schenkel
- 17: vertikaler Schenkel
- 18: unterer Schenkel
- 19: wannenartiger Bereich
- 20: Flansch
- 21: hinterer Eckbereich
- 22: Unterseite des Flanschs
- 23: Trägerplatte
- 24: erstes Führungselement
- 25: zweites Führungselement
- 26: Achse des ersten Führungselements
- 27: Achse des zweiten Führungselements
- 28: Längsseite des Gargutträgers
- 29: Aussparung
- 30: Oberseite des Flanschs
- 31: tiefste Stelle des zweiten Führungselements
- 32: Boden des unteren Schenkels
- 33: höchste Stelle des zweiten Führungselements
- 34: Unterseite des oberen Schenkels
- 35: oberste Stelle des ersten Führungselements
- 36: tiefste Stelle des ersten Führungselements
- 37: Anschlag
- 38: vorderer Rand des oberen Schenkels
- 39: Prägung
- 40: hinteres Ende der Aufnahme
- 41: Anschlagelement
- A: Längsrichtung
- P1, P2, P3: Pfeile

## Patentansprüche

1. Vorrichtung (15) für ein Gargerät (1)
- mit einem Gargutträger (8), an dem an einer Längsseite (28) zumindest zwei Führungselemente (24, 25) zum Führen des Gargutträgers (8) in einer schienenartigen Aufnahme (11 bis 14) angeordnet sind, und
- mit zumindest einer schienenartigen Aufnahme (11 bis 14), welche ein umgelegtes U-Profil ist, in welches sich ein randseitiger Flansch (20) des Gargutträgers (8) hineinerstreckt, und in welcher die Führungselemente (24, 25) im mit der Aufnahme (11 bis 14) verbundenen Zustand des Gargutträgers (8) angeordnet sind, wobei die Achsen (26, 27) der Führungselemente (24, 25) in vertikaler Richtung betrachtet auf unterschiedlichen Höhenlagen angeordnet sind und sich in horizontaler Richtung maximal bis zu einem äußeren Rand des randseitigen Flansches (20) des Gargutträgers (8) nach außen erstrecken, wobei die Führungselemente (24, 25) mit den Achsen (26, 27) an einer Trägerplatte (23) befestigt sind, und wobei die Trägerplatte (23) zwischen einer Außenseite eines wannenartigen Bereichs (19) des Gargutträgers (8) und den Führungselementen (24, 25) angeordnet ist, **dadurch gekennzeichnet, dass** die Achsen (26, 27) der Führungselemente (24, 25) unter dem randseitigen Flansch (20) angeordnet sind und , dass die Trägerplatte (23) an der Unterseite (22) des Flansches (20) und beabstandet zu der Außenseite des wannenartigen Bereichs (19) angeordnet ist und sich in vertikaler Richtung über das untere der beiden Führungselemente (25) hinaus nach unten erstreckt.

2. Vorrichtung (15) nach Anspruch 1, , **dadurch gekennzeichnet, dass** der Flansch (20) eine Aussparung (29) aufweist, durch welche sich ein erstes Führungselement (24) bereichsweise über das Niveau der Oberseite (30) des Flansches (20) erstreckt.

3. Vorrichtung (15) nach Anspruch 2, **dadurch gekennzeichnet, dass** das erste Führungselement (24) das in Längsrichtung (A) des Gargutträgers (8) betrachtet hintere Führungsselement (24) ist.

4. Vorrichtung (15) nach einem der vorhergehenden Ansprüche, **dadurch gekennzeichnet, dass** ein Führungselement (25), insbesondere ein in Längsrichtung (A) des Gargutträgers (8) vorderes zweites Führungselement (25), vollständig unter dem Flansch (20) angeordnet ist.

5. Vorrichtung (15) nach einem der vorhergehenden Ansprüche, **dadurch gekennzeichnet, dass** die Führungselemente (24, 25) unmittelbar benachbart zueinander in einem hinteren Eckbereich (21) des Gargutträgers (8) angeordnet sind.

6. Vorrichtung (15) nach einem der vorhergehenden Ansprüche, **dadurch gekennzeichnet, dass** die Führungselemente (24, 25) Rollen sind, die drehbar um ihre horizontal orientierten Achsen (26, 27) gelagert sind.

7. Vorrichtung (15) nach einem der vorhergehenden Ansprüche, **dadurch gekennzeichnet, dass** die Achsen (26, 27) der Führungselemente (24, 25) in vertikaler Richtung so versetzt sind, dass ein Abstand zwischen der obersten Stelle (35) des höher gelegenen Führungselements (24) und der tiefsten Stelle (31) des niedriger gelegenen Führungselements (25) der vertikalen lichten Weite der Aufnahme (11 bis 14) entspricht.

8. Vorrichtung (15) nach einem der vorhergehenden Ansprüche, **dadurch gekennzeichnet, dass** das höher gelegene Führungselement (24) in der ungekippten Lage des Gargutträgers (8) mit seiner tiefsten Stelle (36) beabstandet zum Boden (32) eines unteren horizontalen Schenkels (18) der Aufnahme (11 bis 14) angeordnet ist, insbesondere mit seiner obersten Stelle (35) an der Unterseite (34) eines oberen horizontalen Schenkels (16) der Aufnahme (11 bis 14) anliegend angeordnet ist.

9. Vorrichtung (15) nach einem der vorhergehenden Ansprüche, **dadurch gekennzeichnet, dass** das tiefer gelegene Führungselement (25) in der ungekippten Lage des Gargutträgers (8) mit seiner höchsten Stelle (33) beabstandet zur Unterseite (34) eines oberen horizontalen Schenkels (16) der Aufnahme (11 bis 14) angeordnet ist, insbesondere mit seiner tiefsten Stelle (31) an dem Boden (32) eines unteren horizontalen Schenkels (18) der Aufnahme (11 bis 14) anliegend angeordnet ist.

10. Vorrichtung (15) nach einem der vorhergehenden Ansprüche, **dadurch gekennzeichnet, dass** an einer Unterseite (34) eines oberen horizontalen Schenkels (16) der Aufnahme (11 bis 14) eine Erhebung ausgebildet ist, welche als Anschlag (37) für das höher gelegene Führungselement (24) und als Auszugstopp für den Gargutträger (8) im ungekippten Zustand des Gargutträgers (8) ausgebildet ist.

11. Vorrichtung (15) nach einem der vorhergehenden Ansprüche, **dadurch gekennzeichnet, dass** an einem Boden (32) eines unteren horizontalen Schenkels (18) der Aufnahme (11 bis 14), insbesondere am hinteren Rand (40) des Bodens (32), ein Anschlagelement (41) für das in Längsrichtung (A) des Gargutträgers (8) betrachtet hintere Führungselement (24) ausgebildet ist.

12. Vorrichtung (15) nach einem der vorhergehenden Ansprüche, **dadurch gekennzeichnet, dass** der Gargutträger (8) im mit der Aufnahme (11 bis 14) verbundenen Zustand nach oben kippbar ist, insbesondere derart kippbar ist, dass das höher gelegene Führungselement (24) an einem an der Unterseite (34) eines oberen horizontalen Schenkels (16) der Aufnahme (11 bis 14) angeordneten Anschlagelements vorbeiführbar ist.

13. Gargerät (1), insbesondere Backofen, mit einer Vorrichtung (15) nach einem der vorhergehenden Ansprüche, bei welchem die Vorrichtung (15) in einer Muffel (7) angeordnet ist.

14. Verfahren zum Bewegen eines Gargutträgers (8) in einer schienenartigen Aufnahme (11 bis 14) eines Gargeräts (1), welche ein umgelegtes U-Profil ist, in welches sich ein randseitiger Flansch (20) des Gargutträgers (8) hineinerstreckt, bei welchem Führungselemente (24, 25) des Gargutträgers (8) in der Aufnahme (11 bis 14) des Gargeräts (1) geführt werden und dadurch der Gargutträger (8) relativ zur Aufnahme (11 bis 14) verschoben wird, **dadurch gekennzeichnet, dass** ein an einer Trägerplatte (23) des Gargütträgers (8), welche an der Unterseite (22) des randseitigen Flansches (20) angeordnet ist, mit seiner Achse (26) befestigtes erstes Führungselement (24, 25) an einer Unterseite (34) eines oberen Schenkels (16) der Aufnahme (11 bis 14) entlang gleitet und beabstandet zu einem Boden (32) eines unteren Schenkels (18) der Aufnahme (11 bis 14) geführt wird, und ein gegenüber dem ersten Führungselement (24, 25) in vertikaler Richtung tiefer liegendes und mit seiner Achse (27) an der Trägerplatte (23) befestigtes zweites Führungselement (24, 25) an dem Boden (32) des unteren Schenkels (18) entlang gleitet und beabstandet zur Unterseite (34) des oberen Schenkels (16) geführt wird, wobei die Trägerplatte (23) zwischen einer Außenseite eines wannenartigen Bereichs (19) des Gargutträgers (8) und den Führungselementen (24, 25) beabstandet zu der Außenseite angeordnet ist und sich in vertikaler Richtung über das untere der beiden Führungselemente (25) hinaus nach unten erstreckt, die Achsen (26, 27) der Führungselemente (24, 25) unter dem randseitigen Flansch (20) angeordnet sind und die Führungselemente (24, 25) sich in horizontaler Richtung maximal bis zu einem äußeren Rand des Flansches (20) des Gargutträgers (8) nach außen erstrecken.

15. Verfahren nach Anspruch 14, **dadurch gekennzeichnet, dass** der Gargutträger (8) zum Entnehmen aus der Aufnahme (11 bis 14) in einer spezifischen Auszugstellung nach oben gekippt wird derart, dass das höher gelegene Führungselement (24, 25) bei weiterem horizontalen Ausziehen des Gargutträgers (8) an einem an der Unterseite (34) des oberen Schenkels (16) der Aufnahme (11 bis 14) ausgebildeten Anschlags (37) vorbeigeführt wird.

## Claims

1. Device (15) for a cooker (1)
- having a cooked food holder (8), on which, on a longitudinal side (28), at least two guide elements (24, 25) for guiding the cooked food holder (8) in a rail-type holder (11 to 14) are arranged, and
- having at least one rail-type holder (11 to 14), which is a reverse U-profile, into which an edge-side flange (20) of the cooked food holder (8) extends, and in which the guide elements (24, 25) are arranged when the cooked food holder (8) is connected to the holder (11 to 14), wherein the axes (26, 27) of the guide elements (24, 25) are arranged at different heights when viewed in the vertical direction and extend outwards in the horizontal direction at most up to an outer edge of the edge-side flange (20) of the cooked food holder (8), wherein the guide elements (24, 25) with the axes (26, 27) are fastened to a support plate (23) and wherein the support plate (23) is arranged between an exterior of a trough-shaped area (19) of the cooked food holder (8) and the guide elements (24, 25), **characterised in that** the axes (26, 27) of the guide elements (24, 25) are arranged below the edge-side flange (20) and that the support plate (23) is arranged on the underside (22) of the flange (20) and at a distance from the exterior of the trough-shaped area (19) and extends downwards in the vertical direction beyond the lower of the two guide elements (25).

2. Device (15) according to claim 1, **characterised in that** the flange (20) has a recess (29), through which a first guide element (24) extends area by area across the level of the topside (30) of the flange (20).

3. Device (15) according to claim 2, **characterised in that** the first guide element (24) is the rear guide element (24) when viewed in the longitudinal direction (A) of the cooked food holder (8).

4. Device (15) according to one of the preceding claims, **characterised in that** a guide element (25), in particular a front second guide element (25) in the longitudinal direction (A) of the cooked food holder (8) is arranged completely below the flange (20).

5. Device (15) according to one of the preceding claims, **characterised in that** the guide elements (24, 25) are arranged immediately adjacent to one another in a rear corner area (21) of the cooked food holder (8).

6. Device (15) according to one of the preceding claims, **characterised in that** the guide elements (24, 25) are rollers, which are rotatably mounted about their horizontally oriented axes (26, 27).

7. Device (15) according to one of the preceding claims, **characterised in that** the axes (26, 27) of the guide elements (24, 25) are offset in the vertical direction such that a distance between the topmost point (35) of the higher guide element (24) and the lowermost point (31) of the lower guide element (25) corresponds to the vertical clearance of the holder (11 to 14).

8. Device (15) according to one of the preceding claims, **characterised in that** in the non-tilted position of the cooked food holder (8) with its lowermost point (36), the higher guide element (24) is at a distance from the base (32) of a lower horizontal limb (18) of the holder (11 to 13), in particular is arranged with its topmost point (35) abutting the underside (34) of an upper horizontal limb (16) of the holder (11 to 14).

9. Device (15) according to one of the preceding claims, **characterised in that** in the non-tilted position of the cooked food holder (8) with its highest point (33), the lower guide element (25) is arranged at a distance from the underside (34) of an upper horizontal limb (16) of the holder (11 to 14), in particular is arranged with its lowest point (31) abutting the base (32) of a lower horizontal limb (18) of the holder (11 to 14).

10. Device (15) according to one of the preceding claims, **characterised in that** an elevation is embodied on an underside (34) of an upper horizontal limb (16) of the holder (11 to 14), said elevation being embodied as a stop (37) for the higher guide element (24) and as a pull-out stop for the cooked food holder (8) in the non-tilted state of the cooked food holder (8).

11. Device (15) according to one of the preceding claims, **characterised in that** a stop element (41) for the rear guide element (24), when viewed in the longitudinal direction (A) of the cooked food holder (8), is embodied on a base (32) of a lower horizontal limb (18) of the holder (11 to 14), in particular on the rear edge (40) of the base (32).

12. Device (15) according to one of the preceding claims, **characterised in that** the cooked food holder (8) in the state connected to the holder (11 to 14) can be tilted upwards, in particular can be tilted such that the higher guide element (24) can be directed past a stop element arranged on the underside (34) of an upper horizontal limb (16) of the holder (11 to 14).

13. Cooker (1), in particular oven, having a device (15) according to one of the preceding claims, in which the device (15) is arranged in a muffle (7).

14. Method for moving a cooked food holder (8) in a rail-type holder (11 to 14) of a cooker (1), which is a reverse U-profile, into which an edge-side flange (20) of the cooked food holder (8) extends, in which guide elements (24, 25) of the cooked food holder (8) are guided in the holder (11 to 14) of the cooker (1) and as a result the cooked food holder (8) is moved relative to the holder (11 to 14), **characterised in that** a first guide element (24, 25) on a support plate (23) of the cooked food holder (8), which is arranged on the underside (22) of the edge side flange (20) and is fastened to its axis (26), slides along an underside (34) of an upper limb (16) of the holder (11 to 14) and is guided at a distance from a base (32) of a lower limb (18) of the holder (11 to 14) and a second guide element (24, 25) disposed lower in the vertical direction relative to the first guide element (24, 25) and fastened with its axis (27) to the support plate (23) slides along the base (32) of the lower limb (18) and is guided at a distance from the underside (34) of the upper limb (16), wherein the support plate (23) is arranged between an exterior of a trough-shaped area (19) of the cooked food holder (8) and the guide elements (24, 25) at a distance from the exterior and extends downwards in a vertical direction beyond the lower of the two guide elements (25), the axes (26, 27) of the guide elements (24, 25) are arranged below the edge-side flange (20) and the guide elements (24, 25) extend outwards in the horizontal direction at most to an outer edge of the flange (20) of the cooked food holder (8).

15. Method according to claim 14, **characterised in that** for removal from the holder (11 to 14), the cooked food holder (8) is tilted upwards in a specific pull-out position such that the higher guide element (24, 25) is directed past a stop (37) embodied on the underside (34) of the upper limb (16) the holder (11 to 14) during a further horizontal extraction of the cooked food holder (8).

## Revendications

1. Dispositif (15) pour un appareil de cuisson (1)
- comprenant un support de produit à cuire (8), sur lequel, sur un grand côté (28), sont disposés au moins deux éléments de guidage (24, 25) destinés à guider le support de produit à cuire (8) dans un logement (11 à 14) en forme de rail, et
- comprenant au moins un logement (11 à 14) en forme de rail, lequel est un profilé en U replié, dans lequel s'étend une bride (20), côté bord, du support de produit à cuire (8), et dans lequel sont disposés les éléments de guidage (24, 25), à l'état du support de produit à cuire (8) relié avec le logement (11 à 14),
- les axes (26, 27) des éléments de guidage (24, 25), en vue en direction verticale, étant disposés sur différentes positions en hauteur et s'étendant, en direction horizontale, vers l'extérieur au maximum jusqu'à un bord extérieur de la bride (20), côté bord, du support de produit à cuire (8), les éléments de guidage (24, 25) étant fixés avec les axes (26, 27) sur une plaque de support (23), la plaque de support (23) étant disposée entre un côté extérieur d'une zone (19) en forme de bac du support de produit à cuire (8) et les éléments de guidage (24, 25), **caractérisé en ce que** les axes (26, 27) des éléments de guidage (24, 25) sont disposés en dessous de la bride (20), côté bord, et **en ce que** la plaque de support (23) est disposée sur le côté inférieur (22) de la bride (20) et à distance du côté extérieur de la zone (19) en forme de bac et **en ce qu'**elle s'étend, en direction verticale, vers le bas au-delà de l'élément de guidage inférieur des deux éléments de guidage (25).

2. Dispositif (15) selon la revendication 1, **caractérisé en ce que** la bride (20) présente un évidement (29) à travers lequel un premier élément de guidage (24) s'étend par section au-dessus du niveau du côté supérieur (30) de la bride (20).

3. Dispositif (15) selon la revendication 2, **caractérisé en ce que** le premier élément de guidage (24), en vue dans le sens longitudinal (A) du support de produit à cuire (8), est l'élément de guidage (24) arrière.

4. Dispositif (15) selon l'une quelconque des revendications précédentes, **caractérisé en ce qu'**un élément de guidage (25), notamment un deuxième élément de guidage (25) avant dans le sens longitudinal (A) du support de produit à cuire (8), est complètement disposé en dessous de la bride (20).

5. Dispositif (15) selon l'une quelconque des revendications précédentes, **caractérisé en ce que** les éléments de guidage (24, 25) sont disposés de manière directement adjacente l'un par rapport à l'autre dans une zone en coin arrière (21) du support de produit à cuire (8).

6. Dispositif (15) selon l'une quelconque des revendications précédentes, **caractérisé en ce que** les éléments de guidage (24, 25) sont des galets qui sont logés de manière rotative autour de leurs axes (26, 27) orientés horizontalement.

7. Dispositif (15) selon l'une quelconque des revendications précédentes, **caractérisé en ce que** les axes (26, 27) des éléments de guidage (24, 25) sont décalés en direction verticale de manière à ce qu'un écart entre le point (35) le plus élevé de l'élément de guidage (24) situé plus haut et le point (31) le plus bas de l'élément de guidage (25) situé plus bas corresponde à la largeur intérieure verticale du logement (11 à 14).

8. Dispositif (15) selon l'une quelconque des revendications précédentes, **caractérisé en ce que** l'élément de guidage (24) situé plus haut, dans la position non basculée du support de produit à cuire (8), est disposé avec son point (36) le plus bas de manière distancée du fond (32) d'une branche (18) inférieure horizontale du logement (11 à 14), notamment disposé avec son point (35) le plus élevé de manière adjacente au côté inférieur (34) d'une branche (16) supérieure horizontale du logement (11 à 14).

9. Dispositif (15) selon l'une quelconque des revendications précédentes, **caractérisé en ce que** l'élément de guidage (25) situé plus bas, dans la position non basculée du support de produit à cuire (8), est disposé avec son point (33) le plus élevé de manière distancée du côté inférieur (34) d'une branche (16) supérieure horizontale du logement (11 à 14), notamment disposé avec son point (31) le plus bas de manière adjacente au fond (32) d'une branche (18) inférieure horizontale du logement (11 à 14).

10. Dispositif (15) selon l'une quelconque des revendications précédentes, **caractérisé en ce que** sur un côté inférieur (34) d'une branche (16) supérieure horizontale du logement (11 à 14) est réalisée une élévation qui est réalisée comme butée (27) pour l'élément de guidage (24) situé plus haut et comme stoppeur de sortie pour le support de produit à cuire (8) à l'état non basculé du support de produit à cuire (8).

11. Dispositif (15) selon l'une quelconque des revendications précédentes, **caractérisé en ce que** sur un fond (32) d'une branche (18) inférieure horizontale du logement (11 à 14), notamment sur le bord arrière (40) du fond (32), est réalisé un élément de butée (41) pour l'élément de guidage arrière (24), en vue dans le sens longitudinal (A) du support de produit à cuire (8).

12. Dispositif (15) selon l'une quelconque des revendications précédentes, **caractérisé en ce que** le support de produit à cuire (8), à l'état relié avec le logement (11 à 14), est basculable vers le haut, notamment basculable de manière à ce que l'élément de guidage (24) situé plus haut puisse passer devant un élément de butée disposé sur le côté inférieur (34) d'une branche (16) supérieure horizontale du logement (11 à 14).

13. Appareil de cuisson (1), notamment four de cuisson, comprenant un dispositif (15) selon l'une quelconque des revendications précédentes, dans lequel le dispositif (15) est disposé dans un moufle (7).

14. Procédé destiné au déplacement d'un support de produit à cuire (8) dans un logement (11 à 14) en forme de rail d'un appareil de cuisson (1), lequel logement est un profilé en U replié, dans lequel s'étend une bride (20), côté bord, du support de produit à cuire (8), dans lequel des éléments de guidage (24, 25) du support de produit à cuire (8) sont guidés dans le logement (11 à 14) de l'appareil de cuisson (1) et dans lequel le support de produit à cuire (8) est ainsi déplacé de manière relative par rapport au logement (11 à 14), **caractérisé en ce qu'**un premier élément de guidage (24, 25) fixé avec son axe (26) sur une plaque de support (23) du support de produit à cuire (8), laquelle est disposée sur le côté inférieur (22) de la bride (20), côté bord, coulisse le long d'un côté inférieur (34) d'une branche supérieure (16) du logement (11 à 14) et est guidé de manière distancée d'un fond (32) d'une branche inférieure (18) du logement (11 à 14), et **en ce qu'**un deuxième élément de guidage (24, 25), situé plus bas en direction verticale par rapport au premier élément de guidage (24, 25), fixé avec son axe (27) sur la plaque de support (23), coulisse le long du fond (32) de la branche inférieure (18) et est guidé de manière distancée du côté inférieur (34) de la branche supérieure (16), la plaque de support (23) étant disposée entre un côté extérieur d'une zone (19) en forme de bac du support de produit à cuire (8) et les éléments de guidage (24, 25), de manière distancée du côté extérieur, et s'étendant vers le bas en direction verticale au-delà de l'élément de guidage inférieur des deux éléments de guidage (25), les axes (26, 27) des éléments de guidage (24, 25) étant disposés sous la bride (20), côté bord, et les éléments de guidage (24, 25) s'étendant vers l'extérieur en direction horizontale au maximum jusqu'à un bord extérieur de la bride (20) du support de produit à cuire (8).

15. Procédé selon la revendication 14, **caractérisé en ce que** le support de produit à cuire (8), pour le prélèvement hors du logement (11 à 14) est basculé vers le haut dans une position de sortie spécifique, de manière à ce que l'élément de guidage (24, 25) situé plus haut, lorsque le support de produit à cuire (8) continue d'être sorti horizontalement, soit guidé en passant devant une butée (37) réalisée sur le côté inférieur (34) de la branche supérieure (16) du logement (11 à 14).
